# FASCICULE DE BREVET EUROPEEN

(11) **EP 3 153 084 B1**
(45) Date de publication et mention de la délivrance du brevet: **18.09.2019**
(21) Numéro de dépôt: 16191139.1
(22) Date de dépôt: 28.09.2016
(51) Int. Cl.: A47L 9/04, A47L 9/06

(54) **TRAPPE AMOVIBLE COMPRENANT UN DISPOSITIF DE NETTOYAGE D'UNE BROSSE DE SUCEUR D'ASPIRATEUR**
ABNEHMBARE KLAPPE, DIE EINE VORRICHTUNG ZUR REINIGUNG EINER BÜRSTE EINER SAUGDÜSE EINES SAUGERS UMFASST
REMOVABLE DOOR COMPRISING A DEVICE FOR CLEANING A VACUUM CLEANER NOZZLE BRUSH

(30) Priorité: 05.10.2015 FR 1559478
(43) Date de publication de la demande: 12.04.2017
(73) Titulaire: SEB S.A., 69130 Ecully (FR)
(72) Inventeur: FROT, Donatien, 27200 Vernon (FR); BOUARD, Isabelle, 78270 Lommoye (FR); BAILLY, Thomas, 27950 Saint-Marcel (FR)
(74) Mandataire: Bourrières, Patrice

(56) Documents cités:
- CN-A- 104 248 397
- GB-A- 191 326 003
- US-A1- 2002 178 534

## Description

La présente invention concerne de manière générale les aspirateurs et plus particulièrement un suceur d'aspiration actif avec une brosse rotative recouverte par une trappe d'accès à la brosse.

La présente invention concerne un dispositif destiné à faciliter le nettoyage de la brosse rotative équipant un suceur de type actif.

Il existe à ce jour des suceurs avec un marquage qui préconise d'utiliser un ciseau pour couper les cheveux emmêlés autour de la brosse. A cet effet, un rail est pratiqué dans la brosse pour guider idéalement le ciseau et éviter qu'il ne dérape.

Il existe également des suceurs avec une trappe d'accès afin d'extraire la brosse pour faciliter l'enlèvement des cheveux sur la brosse. Un tel suceur d'aspirateur est décrit dans le document US 2002/178534 A1 qui divulgue les caractéristiques du préambule de la revendication 1.

Ces différents dispositifs nécessitent l'utilisation de dispositifs extérieurs, comme par exemple une paire de ciseaux, pour extraire les cheveux pris dans la brosse. Dans ce cas de figure, l'opération de nettoyage nécessite un temps relativement long puisqu'il faut utiliser un dispositif extérieur et l'ergonomie n'est pas optimale puisqu'il existe des risques de blessures lorsque, par exemple, des ciseaux sont utilisés.

Le document GB191326003 divulgue un balai mécanique muni d'une brosse rotative et d'une lame qui entre en contact de la brosse rotative pour couper des cheveux pouvant être pris dans la brosse. Cependant, ce document ne se rapporte pas à un suceur d'aspirateur.

Un but de la présente invention est donc de répondre aux inconvénients de l'art antérieur mentionnés ci-dessus et de pouvoir nettoyer une brosse de suceur rapidement et cela de la manière la plus sécurisée possible.

Pour cela un premier aspect de l'invention concerne une trappe d'accès d'une brosse motorisée de suceur d'aspirateur, ladite trappe étant apte à recouvrir au moins en partie la brosse motorisée et la trappe d'accès comprend un dispositif coupant pour nettoyer ladite brosse motorisée.

De cette manière, on peut s'affranchir de dispositifs annexes pour une plus grande rapidité de nettoyage en ayant à portée de main un dispositif de nettoyage de la brosse.

Selon un mode de réalisation de l'invention, la trappe comprend une excroissance dans laquelle est intégré le dispositif coupant.

De cette manière, on peut protéger le dispositif coupant d'un contact direct avec le sol et également le sol comme par exemple des tapis ou des moquettes d'un contact direct avec le dispositif coupant, ce qui limite dans un cas comme dans l'autre les risques de dégradations.

Selon un mode de réalisation de l'invention, le dispositif coupant est composé d'une lame comprenant une extrémité coupante. L'utilité d'avoir une lame avec une extrémité coupante réside dans son efficacité à couper des éléments qui viennent encrasser la brosse, comme par exemple des poils et des cheveux.

Selon un mode de réalisation de l'invention, le dispositif coupant est constitué d'une matière plastique ou d'une matière métallique. L'utilité de la matière plastique réside dans le fait que le dispositif coupant peut être moulé avec la trappe. La matière métallique confère une grande solidité et une grande efficacité au dispositif coupant.

Selon un mode de réalisation de l'invention, le dispositif coupant est positionné à une extrémité de la trappe d'accès et a une forme recourbée de manière à proposer une fonction d'arrachage. Le fait d'avoir le dispositif coupant à une extrémité de la trappe permet de se servir de la quasi-totalité de la trappe comme d'un manche. La forme de crochet du dispositif coupant permet d'avoir une fonction d'arrachage qui combiné à la fonction de coupe permet d'améliorer le nettoyage du suceur et plus particulièrement de la brosse.

Selon un mode de réalisation de l'invention, la trappe comprend un dispositif de verrouillage de la trappe au-dessus de la brosse motorisée et le dispositif de verrouillage comprend une languette mobile par rapport à la trappe et la languette est reliée à au moins deux ergots qui sont adaptés à verrouiller la trappe au-dessus de la brosse motorisée. De cette manière, la trappe est facilement dé-verrouillable du suceur et la présence des ergots permet un positionnement optimal de la trappe sur le suceur.

Un deuxième aspect de l'invention concerne un suceur d'aspirateur qui comprend une trappe d'accès telle que définie ci-dessus et la trappe d'accès est amovible du suceur.

Un tel suceur permet d'avoir un outil de nettoyage toujours intégré à celui-ci.

Selon un mode de réalisation de l'invention, le suceur comprend un corps sur lequel sont positionnées au moins deux ouvertures et les ouvertures sont adaptées à maintenir ladite trappe d'accès en position verrouillée sur le suceur. De cette manière, un tel suceur est adapté à intégrer une trappe qui comprend un dispositif de verrouillage tel que décrit ci-dessus.

Un troisième aspect de l'invention concerne un aspirateur qui comprend un suceur tel que décrit précédemment.

On comprendra mieux les buts, aspects et avantages de la présente invention, d'après la description donnée ci-après d'un mode particulier de réalisation de l'invention présenté à titre d'exemple non limitatif, en se référant aux dessins annexés dans lesquels :
- la figure 1 est une vue d'une trappe conforme à l'invention ;
- la figure 2 est une vue d'une trappe selon une variante de réalisation ;
- la figure 3 est une vue d'une trappe selon une autre variante de réalisation ;
- la figure 4 est une vue de dessus d'une trappe.

Comme visible aux figures 1 ou 3, l'invention concerne une trappe 1 d'accès d'un suceur 3 d'aspirateur. Cette trappe 1 d'accès permet l'accès à une brosse 2 motorisée du suceur 3 d'aspirateur comme représenté à la figure 3. Cette brosse 2 motorisée est amovible du suceur 3. Toujours en référence à la figure 3, ladite trappe 1 d'accès vient se positionner sur le suceur 3. Plus précisément, la trappe 1 d'accès vient se positionner au-dessus de la brosse 2 motorisée de manière à recouvrir au moins en partie la brosse 2 motorisée. La trappe 1 d'accès comprend une position de verrouillage quand elle est positionnée sur le suceur 3. Selon l'invention, la trappe 1 d'accès comprend un dispositif 4 coupant. Ce dispositif 4 coupant a pour but de nettoyer la brosse 2 motorisée lorsque celle-ci est encrassée par exemple par des poils ou des cheveux. Ce dispositif 4 coupant peut revêtir plusieurs formes. Une trappe 1 d'accès conforme à l'invention, et visible à la figure 1, comprend une lame 6 qui forme une aspérité sur le côté de la trappe 1 d'accès et la lame 6 comprend une extrémité 7 coupante. La lame 6 peut également comprendre deux extrémités coupantes (non représentées). En général, la trappe 1 d'accès définit un plan et cette lame 6 se trouve sensiblement dans le plan de la trappe 1 d'accès. La lame 6 peut être de forme quelconque, notamment pyramidale, comme cela est représenté sur la figure 1.

Une variante de réalisation de la trappe 1 d'accès est représentée à la figure 2. La trappe 1 d'accès comprend une excroissance 5 qui s'étend à partir d'un côté de la trappe 1 d'accès. Le dispositif 4 coupant est intégré dans une cavité 102 pratiquée dans cette excroissance 5 de manière à protéger ledit dispositif 4 coupant d'un contact direct avec le sol ou l'utilisateur d'un contact avec le dispositif 4 coupant.

Dans une autre variante de réalisation de la trappe 1 d'accès, visible aux figures 3 et 4, le dispositif 4 coupant est positionné à une extrémité de la trappe 1 d'accès et a une forme recourbée, par exemple en forme de crochet, de manière à proposer une fonction d'arrachage. On peut également avoir une lame 6 coupante qui est recourbée à son extrémité afin d'avoir cette fonction d'arrachage (non représentée).

Dans toutes les variantes énoncées ci dessus, la trappe 1 d'accès comporte une ouverture d'accès 200 qui se trouve au-dessus de la brosse 2 motorisée de manière à ce que la brosse 2 motorisée soit en contact avec le sol lorsque le suceur 3 est en fonctionnement.

Comme visible à la figure 4, la trappe 1 d'accès comprend un dispositif 8 de verrouillage (respectivement de déverrouillage). Ce dispositif 8 de verrouillage permet de verrouiller (respectivement déverrouiller) la trappe 1 d'accès au-dessus de la brosse 2 motorisée comme visible à la figure 3. A cet effet, le dispositif 8 de verrouillage comprend une languette 9 mobile par rapport à la trappe 1 d'accès et la languette 9 est reliée à au moins deux ergots 10 qui sont adaptés à verrouiller la trappe 1 d'accès au-dessus de la brosse 2 motorisée. Un élément élastique peut également être intégré à la languette 9 afin de ramener celle-ci à sa position d'origine (non représenté).

Plus précisément la languette 9, visible aux figures 3 et 4, comprend trois ergots 10 qui assurent le positionnement et le verrouillage de la trappe 1 d'accès. Dans le cas de cette réalisation, la trappe 1 d'accès comprend également trois autres ergots fixes 100 en vis-à-vis sur la trappe 1 d'accès et de l'autre côté par rapport aux trois ergots 10 de la languette 9. L'utilité de ces ergots fixes 100 est de travailler de pair pour garantir une distance et un parallélisme précis de la trappe 1 d'accès par rapport au sol, ce qui influe sur l'efficacité de dépoussiérage. Afin de rattraper les jeux entre la trappe 1 d'accès, la languette et le suceur, lorsque la trappe 1 d'accès est verrouillée sur le suceur, une lèvre en terpolymères amorphes comme l'éthylène-propylène-diène monomère (EPDM) est surmoulée sur la trappe 1 d'accès. En outre cette lèvre permet d'optimiser l'étanchéité de la trappe 1 d'accès et de pallier aux nuisances sonores conséquentes des vibrations.

A cet effet et comme visible à la figure 3, le suceur 3 comprend une semelle ou un corps 11 sur lequel sont positionnées au moins deux ouvertures 12 et ces ouvertures 12 sont prévues pour accueillir les ergots 10 de la languette 9 permettant ainsi de déverrouiller ou verrouiller la trappe 1 d'accès au-dessus de la brosse 2 motorisée. Ces ouvertures 12 sont dimensionnées de manière à laisser passer les ergots 10 et elles comprennent une partie latérale 101 dans laquelle les ergots 10 viennent prendre appui lorsque la trappe 1 d'accès est verrouillée sur le suceur 3.

L'invention concerne également un aspirateur (non représenté) qui comprend un suceur 3 tel que visible à la figure 3.

L'invention fonctionne de la manière énoncée ci-après.

Afin de déverrouiller la trappe du suceur, l'utilisateur doit actionner le dispositif 8 de verrouillage de manière à translater la languette 9 le long de la trappe 1. Les ergots 10 qui sont positionnés sur la languette 9 vont donc se déplacer en vis-à-vis des ouvertures 12 disposées sur le suceur 3. De cette manière la trappe 1, qui était retenue au moins par les ergots 10 en appui contre la partie latérale 101 des ouvertures 12, est libérée du suceur 3.

Une fois la trappe 1 libérée, l'utilisateur peut alors tenir la majorité du corps de la trappe 1 dans la main de manière à s'en servir de moyen de préhension. Lorsque la brosse 2 motorisée est encrassée, l'utilisateur se sert alors de la trappe 1 munie du dispositif 4 coupant pour nettoyer la brosse 2 motorisée des éléments qui pourraient la bloquer dans sa rotation. Le nettoyage s'effectue alors soit en utilisant la fonction de coupe combinée à la fonction d'arrachage, soit en utilisant simplement la fonction de coupe. Dans un cas comme dans l'autre, l'utilisateur passe le dispositif 4 coupant le long de la brosse 2 motorisée.

On comprendra que diverses modifications et/ou améliorations évidentes pour l'homme du métier peuvent être apportées au mode de réalisation de l'invention décrit dans la présente description sans sortir du cadre de l'invention défini par les revendications annexées.

## Revendications

1. Suceur (3) d'aspirateur comprenant une brosse (2) motorisée de suceur (3) et une trappe (1) d'accès amovible du suceur (3), ladite trappe (1) étant apte à recouvrir au moins en partie la brosse (2) motorisée, **caractérisé en ce que** la trappe (1) d'accès comprend un dispositif (4) coupant pour nettoyer ladite brosse (2) motorisée.

2. Suceur (3) d'aspirateur selon la revendication 1, **caractérisé en ce que** la trappe (1) d'accès comprend une excroissance (5) dans laquelle est intégré le dispositif (4) coupant.

3. Suceur (3) d'aspirateur selon la revendication 1 ou 2, **caractérisé en ce que** le dispositif (4) coupant est composé d'une lame (6) comprenant une extrémité (7) coupante.

4. Suceur (3) d'aspirateur selon l'une des revendications 1 à 3, **caractérisé en ce que** le dispositif (4) coupant est constitué d'une matière plastique ou d'une matière métallique.

5. Suceur (3) d'aspirateur selon l'une des revendications 1 à 4, **caractérisé en ce que** le dispositif (4) coupant est positionné à une extrémité de la trappe (1) d'accès et a une forme recourbée de manière à proposer une fonction d'arrachage.

6. Suceur (3) d'aspirateur selon l'une des revendications 1 à 5, **caractérisé en ce que** la trappe (1) comprend un dispositif (8) de verrouillage de la trappe (1) au-dessus de la brosse (2) motorisée et le dispositif (8) de verrouillage comprend une languette (9) mobile par rapport à la trappe (1) et la languette (9) est reliée à au moins deux ergots (10) qui sont adaptés à verrouiller la trappe (1) au-dessus de la brosse (2) motorisée.

7. Suceur (3) d'aspirateur selon la revendication 6, **caractérisé en ce qu'**il comprend un corps (11) sur lequel sont positionnées au moins deux ouvertures (12) et les ouvertures (12) sont adaptées à maintenir ladite trappe (1) d'accès en position verrouillée sur le suceur (3) d'aspirateur.

8. Aspirateur **caractérisé en ce qu'**il comprend un suceur (3) selon l'une des revendications 1 à 7.

## Patentansprüche

1. Staubsaugerdüse (3), die eine motorisierte Düsen- (3) Bürste (2) und eine von der Düse (3) abnehmbare Zugangsklappe (1) umfasst, wobei die Klappe (1) die motorisierte Bürste (2) mindestens zum Teil bedecken kann, **dadurch gekennzeichnet, dass** die Zugangsklappe (1) eine Schneidvorrichtung (4) umfasst, um die motorisierte Bürste (2) zu reinigen.

2. Staubsaugerdüse (3) nach Anspruch 1, **dadurch gekennzeichnet, dass** die Zugangsklappe (1) einen Vorsprung (5) umfasst, in dem die Schneidvorrichtung (4) integriert ist.

3. Staubsaugerdüse (3) nach Anspruch 1 oder 2, **dadurch gekennzeichnet, dass** die Schneidvorrichtung (4) aus einer Klinge (6) besteht, die ein Schneidende (7) umfasst.

4. Staubsaugerdüse (3) nach einem der Ansprüche 1 bis 3, **dadurch gekennzeichnet, dass** die Schneidvorrichtung (4) aus einem Kunststoffmaterial oder aus einem Metallmaterial gebildet ist.

5. Staubsaugerdüse (3) nach einem der Ansprüche 1 bis 4, **dadurch gekennzeichnet, dass** die Schneidvorrichtung (4) an einem Ende der Zugangsklappe (1) positioniert ist und eine gebogene Form aufweist, um eine Ausreißfunktion zu bieten.

6. Staubsaugerdüse (3) nach einem der Ansprüche 1 bis 5, **dadurch gekennzeichnet, dass** die Klappe (1) eine Vorrichtung (8) zum Verriegeln der Klappe (1) über der motorisierten Bürste (2) umfasst, und die Verriegelungsvorrichtung (8) eine in Bezug auf die Klappe (1) bewegliche Zunge (9) umfasst, und die Zunge (9) mit mindestens zwei Nasen (10) verbunden ist, die dazu geeignet sind, die Klappe (1) über der motorisierten Bürste (2) zu verriegeln.

7. Staubsaugerdüse (3) nach Anspruch 6, **dadurch gekennzeichnet, dass** sie einen Körper (11) umfasst, an dem mindestens zwei Öffnungen (12) positioniert sind, und die Öffnungen (12) dazu geeignet sind, die Zugangsklappe (1) in verriegelter Position an der Staubsaugerdüse (3) zu halten.

8. Staubsauger, **dadurch gekennzeichnet, dass** er eine Düse (3) nach einem der Ansprüche 1 bis 7 umfasst.

## Claims

1. Vacuum cleaner nozzle (3) comprising a motorised nozzle (3) brush (2) and an access cover (1) which can be removed from the nozzle (3), said cover (1) being capable of covering at least partially the motorised brush (2), **characterised in that** the access cover (1) comprises a cutting device (4) to clean said motorised brush (2).

2. Vacuum cleaner nozzle (3) according to claim 1, **characterised in that** the access cover (1) comprises an excrescence (5) wherein is integrated the cutting device (4).

3. Vacuum cleaner nozzle (3) according to claim 1 or 2, **characterised in that** the cutting device (4) is composed of a blade (6) comprising a cutting end (7).

4. Vacuum cleaner nozzle (3) according to one of claims 1 to 3, **characterised in that** the cutting device (4) is constituted of a plastic material or of a metal material.

5. Vacuum cleaner nozzle (3) according to one of claims 1 to 4, **characterised in that** the cutting device (4) is positioned at an end of the access cover (1) and has a curved shape so as to propose a removal function.

6. Vacuum cleaner nozzle (3) according to one of claims 1 to 5, **characterised in that** the cover (1) comprises a device (8) for locking the cover (1) above the motorised brush (2) and the locking device (8) comprises a strip (9), mobile with respect to the cover (1) and the strip (9) is connected to at least two lugs (10) which are adapted to lock the cover (1) above the motorised brush (2).

7. Vacuum cleaner nozzle (3) according to claim 6, **characterised in that** it comprises a body (11) on which are positioned at least two openings (12) and the openings (12) are adapted to hold said access cover (1) in the locked position on the vacuum cleaner nozzle (3).

8. Vacuum cleaner **characterised in that** it comprises a nozzle (3) according to one of claims 1 to 7.
